# EUROPÄISCHE PATENTSCHRIFT

(11) **EP 2 666 911 B1**
(45) Veröffentlichungstag und Bekanntmachung des Hinweises auf die Patenterteilung: **23.09.2015**
(21) Anmeldenummer: 12004086.0
(22) Anmeldetag: 25.05.2012
(51) Int. Cl.: E02D 3/12, E02D 19/16, E21B 10/44

(54) **Verfahren zum Herstellen einer Bodenmörtelwand im Boden**
Method for producing a floor mortar wall in the floor
Procédé de fabrication d'une paroi en mortier fixée dans le sol

(43) Veröffentlichungstag der Anmeldung: 27.11.2013
(73) Patentinhaber: Bauer Spezialtiefbau GmbH, 86529 Schrobenhausen (DE)
(72) Erfinder:
(74) Vertreter: Wunderlich, Rainer

(56) Entgegenhaltungen:
- EP-A1- 0 663 475
- EP-A1- 2 410 092
- EP-A1- 2 423 388

## Beschreibung

Die Erfindung betrifft ein Verfahren zum Herstellen einer Bodenmörtelwand im Boden mit einem Bohrgerät, welches mindestens zwei parallel nebeneinander angeordnete Endlosschnecken aufweist, wobei die mindestens zwei Endlosschnecken in den Boden gebohrt werden und dabei Bodenmaterial gelöst wird, welches im Bohrloch mit einer Bindemittelsuspension zu dem Bodenmörtel vermischt wird, welcher nach dem Entfernen der mindestens zwei Endlosschnecken in dem Bohrloch zu der Bodenmörtelwand aushärtet.

Die Erfindung betrifft weiter ein Bohrgerät zur Durchführung eines solchen Verfahrens.

Derartige Bodenmörtelwände werden auch als Dichtwände oder Umfassungswände bezeichnet, welche etwa bei Baugrubenumschließungen oder bei der Sanierung von Dämmen zum Einsatz kommen.

Ein derartiges Verfahren geht beispielsweise aus der DE 42 19 150 C1 hervor. Bei diesem bekannten Verfahren werden ein oder mehrere Bohrschnecken in einen ersten Bereich des Bodens eingebracht. Nach dem Lösen des Bodens in diesem ersten Bereich wird flüssiges Bindemittel zugeführt, wobei mittels der Bohrschnecken in diesem ersten Bereich eine Bodenmaterial-Bindemittelmischung hergestellt wird. Anschließend werden die Bohrschnecken in einen zweiten tieferen Bereich abgesenkt und der beschriebene Verfahrensschritt wiederholt. Diese Schritte werden bis zum Erreichen der Endtiefe durchgeführt. Die Bodenmörtelmischung wird also schrittweise von oben hergestellt.

Alternativ wird in der DE 42 19 150 C1 ein Verfahren beschrieben, bei welchem die Bohrschnecke zunächst bis zur Endtiefe abgebohrt und erst anschließend das gelöste Bodenmaterial beim Zurückziehen der Bohrschnecke mit dem flüssigen Bindemittel zu dem Bodenmörtel vermischt wird. Das Bindemittel wird im Bereich der Bohrspitze über ein mittiges Seelenrohr eingeleitet. Bei dieser Verfahrensalternative wird also der Bodenmörtel beim Herausziehen der Bohrschnecke von unten nach oben erstellt.

Für die Qualität der Bodenmörtelwand ist eine möglichst homogene Konsistenz über die gesamte Wandtiefe von wesentlicher Bedeutung. Eine gleichmäßige Konsistenz ist wichtig für die Dichtigkeit und Festigkeit der Wand. Abhängig von der Beschaffenheit des zu bearbeitenden Bodens, insbesondere bei stark unterschiedlichen Bodenschichten, ist es zur Sicherstellung einer ausreichenden Homogenisierung oftmals erforderlich, dass nach Erstellen des Bodenmörtels in dem Bodenschlitz die Bohrschnecken noch ein- oder mehrmals in den Schlitz abgesenkt werden, um durch eine zusätzliche Durchmischung eine besonders gute Homogenisierung zu erreichen. Gerade bei diesen abschließenden Zusatzhüben tritt häufig Bodenmörtel an die Oberfläche aus. Dies bedeutet einen Materialverlust und führt zu einer Verunreinigung. Auf dem Boden erstarrter Bodenmörtel ist aufwändig zu entfernen und zu deponieren.

Weiterhin ist in der DE 102 38 646 B3 ein derartiges Verfahren beschrieben, bei welchem nebeneinanderliegende Wandsegmente derart schrittweise und überlappend hergestellt werden, dass durch die zumindest teilweise vorgesehene Überlappung eine zusätzliche Homogenisierung bewirkt werden kann.

Weitere Verfahren und Bohrgeräte zum Herstellen von Wänden im Boden gehen aus der EP 2 423 388 A1, der EP 2 410 092 A1 und der EP 0 663 475 A1 hervor.

Der Erfindung liegt die **Aufgabe** zugrunde, ein Verfahren und ein Bohrgerät anzugeben, mit welchen eine Bodenmörtelwand im Boden in besonders wirtschaftlicher Weise und in hoher Qualität hergestellt werden kann.

Die Erfindung wird durch ein Verfahren mit den Merkmalen des Anspruchs 1 beziehungsweise mit den Merkmalen des Anspruchs 14 gelöst. Bevorzugte Ausführungsformen der Erfindung sind in den abhängigen Ansprüchen angegeben.

Das erfindungsgemäße Verfahren ist dadurch gekennzeichnet,
- dass die mindestens zwei Endlosschnecken in einem ersten Schritt bis zu einer Bohrlochtiefe unter Aufbrechen und Lösen des Bodens gebohrt werden, wobei das gelöste Bodenmaterial im Wesentlichen in dem Bohrloch verbleibt,
- dass in einem zweiten Schritt unter Zuführung von Bindemittelsuspension mindestens zwei Endlosschnecken bis zu einer Zwischenposition in dem Bohrloch angehoben werden, wobei zwischen einer Bohrlochsohle und einer Zwischenposition ein unterer Mischbereich gebildet wird, in welchem das gelöste Bodenmaterial mit der zugeführten Bindemittelsuspension zu dem Bodenmörtel vermischt ist,
- dass in einem dritten Schritt die mindestens zwei Endlosschnecken in den unteren Mischbereich abgesenkt werden und
- dass in einem vierten Schritt mindestens eine Endlosschnecke zum Fördern von Bodenmaterial aus dem unteren Mischbereich nach oben und mindestens eine Endlosschnecke zum Fördern von gelöstem Bodenmaterial von einem oberen Bohrlochbereich oberhalb der Zwischenposition in den unteren Mischbereich zumindest solange angetrieben werden, bis Bodenmörtel aus dem unteren Mischbereich bis zur Bodenoberfläche gefördert ist.

Ein Grundgedanke der Erfindung liegt darin, nach dem Abbohren der Endlosschnecken, welche auch als Bohrschnecken oder Schneckenbohrer bezeichnet werden, den Bodenmörtel durch Zuführung der Bindemittelsuspension zunächst in einem unteren Mischbereich nur bis zu einer Zwischenposition der Bohrlochtiefe zuzubereiten. Die Bohrschnecken werden also nur zu einem Teil aus dem Bohrschlitz zurückgezogen, wobei durch Zuführen des Bindemittels im Bereich der Bohrspitze ein unterer Mischbereich in dem Schlitz gebildet ist. Dieser untere Mischbereich stellt ein Reservoir an fertiggemischtem oder weitgehend fertiggemischtem Bodenmörtel dar, welcher gemäß der Erfindung über zumindest eine Endlosschnecke nach oben in den oberen Schlitzbereich gefördert wird. Gleichzeitig wird über zumindest eine andere Endlosschnecke gelöstes, noch nicht fertiggemischtes Bodenmaterial aus dem oberen Schlitzbereich oberhalb der Zwischenposition in den unteren Mischbereich zugefördert. Die im ersten Schritt erreichte Bohrlochtiefe ist vorzugsweise die Endtiefe, die zur Wanderstellung benötigt ist.

Aufgrund der reduzierten Viskosität des Bodenmörtels in dem unteren Mischbereich gegenüber dem Bodenmaterial im oberen Bodenbereich lässt sich das zugeführte gelöste Bodenmaterial leicht und intensiv zu dem Bodenmörtel mischen. Der untere Mischbereich kann sozusagen als ein Reaktorbereich zum Herstellen des Bodenmörtels angesehen werden. Dabei ist es vorteilhaft, dass aufgrund eines Verlagerns des Mischens in den unteren Bereich des Schlitzes ein Austreten von Bodenmörtel und damit eine Verunreinigung der Erdoberfläche vermieden oder zumindest ganz erheblich reduziert ist.

Das Mischen und Fördern des Bodenmörtels nach oben sowie das Nach-unten-Fördern des noch nicht gemischten, gelösten Bodenmaterials wird solange fortgesetzt, bis das gesamte gelöste Bodenmaterial mit Bindemittelsuspension vermengt und über den gesamten Schlitz verteilt ist. Selbst bei einem Durchbohren unterschiedlicher Bodenschichten kann so eine sehr homogene Bodenmörtelmischung über die Bohrlochtiefe erreicht werden.

Dabei besteht ein weiterer erheblicher Vorteil der Erfindung darin, dass sich die Endlosschnecken ab dem dritten Verfahrensschritt für längere Zeit über die ganze Tiefe des Bohrloches erstrecken können, so dass die langen Endlosschnecken ihre Misch-und Förderwirkung für eine relativ lange Zeit über die Tiefe des Bohrschlitzes ausüben können. Es wird also in einer relativ kurzen Zeit eine gute Misch- und damit Homogenisierungsleistung ermöglicht.

Grundsätzlich kann eine Vielzahl von Endlosschnecken in Linie nebeneinander angeordnet sein, wobei die Schnittbereiche der einzelnen Bohrschnecken aneinander angrenzen. Bei Abstimmung der Schneckengeometrie können auch gewisse Überschneidungen der Schnittbereiche vorgesehen sein. Besonders bevorzugt ist es nach der Erfindung, dass ein Bohrgerät mit drei nebeneinander angeordneten Endlosschnecken verwendet wird. Hierdurch wird eine gut handhabbare Bohrschlitzlänge erreicht. Die Anordnung von vier, fünf oder mehr Endlosschnecken ist möglich.

Dabei ist es nach der Erfindung besonders bevorzugt, dass in dem vierten Schritt die beiden äußeren Endlosschnecken zum Fördern des Bodenmaterials in den unteren Mischbereich und die mittlere Endlosschnecke zum Fördern des Bodenmörtels aus dem unteren Mischbereich nach oben angetrieben werden. Es kann so eine gezielte vertikale Zirkulation über die Bohrlochtiefe erreicht werden. Durch ein stärkeres Fördern des gelösten Bodenmaterials nach unten gegenüber dem Fördern des Bodenmörtels aus dem unteren Mischbereich nach oben wird eine besonders gute Durchmischung erreicht. Zudem ist für den Bediener des Bohrgerätes bei Austritt des Bodenmörtels an der oberen Bohrlochöffnung gut erkennbar, dass der Bodenmörtel im Bohrloch vollständig oder sehr weitgehend verteilt ist.

Bei der Durchführung des ersten Schrittes wird durch die Bohrschnecken das Bohrloch erstellt, wobei jedoch der gelöste und aufgebrochene Boden nicht oder zumindest nicht in nennenswertem Umfang aus dem Bohrloch abgefördert wird. Während dieses Abbohrens und Abteufen des Bohrloches kann abhängig von der Art des Bodens von einer Flüssigkeitszufuhr abgesehen werden. Zur Verschleißminderung ist es nach der Erfindung vorteilhaft, dass in dem ersten Schritt beim Lösen des Bodens zur Schmierung Bindemittelsuspension über zumindest ein Seelenrohr einer Endlosschnecke zugeführt wird. Die Flüssigkeitszufuhr kann über eine Endlosschnecke, eine Auswahl mehrerer Endlosschnecken oder alle Endlosschnecken über die Spitze oder über entlang der Bohrschneckenlänge angeordnete Austrittsöffnungen in das gelöste Bodenmaterial eingebracht werden. Die Zugabe von Flüssigkeit, insbesondere der Bindemittelsuspension, vermindert die Reibung und Abrasion an den Bohrwerkzeugen.

Eine weitere bevorzugte Ausführungsform des erfindungsgemäßen Verfahrens liegt darin, dass die Zwischenposition in einer unteren Hälfte des Bohrloches vorgesehen wird. Vorzugsweise erstreckt sich der untere Mischbereich im unteren Viertel oder im unteren Drittel des Bohrloches. Die Höhe des Mischbereiches hängt grundsätzlich von der Gesamttiefe des Bohrloches und auch von den Eigenschaften und der Korngrößenverteilung des gelösten Bodenmaterials ab.

Ein gutes Eindringen der Endlosschnecken, welche an ihrer vorderen Spitze Bohrschneiden oder Bohrzähne aufweisen, wird nach der Erfindung dadurch erreicht, dass in dem ersten Schritt die Endlosschnecken abhängig von einer Wendelrichtung der Schneckenwendel zum Einschrauben in den Boden angetrieben werden, wobei zu bestimmten Zeitspannen eine Drehrichtungsumkehr erfolgt. Durch ein Antreiben in eine Einschraubrichtung wird zusätzlich eine Axialkraft durch die Endlosschnecken bewirkt, so dass hierdurch das Bohrgerät entlastet wird. Sofern die Bohrschnecken die gleiche Wendelrichtung aufweisen, würden die Endlosschnecken also in der gleichen Drehrichtung angetrieben werden. Um bei einem derartigen Antreiben in Einschraubrichtung ein Abfördern von Bodenmaterial aus dem Bohrloch in großem Umfang zu verhindern, wird zu bestimmten Zeiten die Drehrichtung umgekehrt. Hierdurch kann Bodenmaterial auch teilweise wieder zurück in das Bohrloch gefördert werden. Zudem fördert eine kurzfristige Drehrichtungsumkehr auch die Homogenisierung des Bodenmörtels.

Eine gute Homogenisierung wird nach einer weiteren Verfahrensvariante gemäß der Erfindung dadurch erreicht, dass in dem zweiten Schritt eine Drehzahl und eine Axialbewegung der Endlosschnecken in Abhängigkeit von einem Zufluss an Bindemittelsuspension eingestellt werden, so dass im unteren Mischbereich gelöstes Bodenmaterial und Bindemittelsuspension zu dem Bodenmörtel fertiggemischt werden. Dabei können die Drehzahlen der einzelnen Endlosschnecken auch unterschiedlich zueinander angeordnet sein. So kann insbesondere die Drehzahl der mindestens einen Endlosschnecke zum Fördern des Bodenmörtels nach oben größer oder kleiner zu der Drehzahl der mindestens einen Endlosschnecke sein, welche zum Zufördern des Bodenmaterials von oben in den unteren Mischbereich vorgesehen ist.

Weiter ist es für eine gute Homogenisierung des Bodenmörtels vorteilhaft, dass vor oder nach dem zweiten Schritt die Endlosschnecken ohne eine Axialbewegung drehend angetrieben werden. Gerade bei axial stillstehenden Endlosschnecken und bei einem zumindest teilweise fließfähigen Bodenmaterial kann eine gute Durchmischung erreicht werden.

Nach dem Anheben der Endlosschnecken zu der Zwischenposition werden diese in dem dritten Schritt wieder abgesenkt. Dieses Absenken kann bis zu einer beliebigen Position erfolgen. Bevorzugt ist es nach der Erfindung, dass in dem dritten Schritt die Endlosschnecken bis zu der Bohrlochsohle abgesenkt werden. Es erstrecken sich somit die Endlosschnecken von der Bohrlochsohle bis zur Oberfläche. Bei dem nachfolgenden Förder- und Mischvorgang können so die Endlosschnecken über die gesamte Bohrlochtiefe ihre Wirkung entfalten.

Eine weitere Verbesserung bei der Homogenisierung wird in bevorzugter Weise dadurch erreicht, dass in dem vierten Schritt nach oben an die Bodenoberfläche geförderter Bodenmörtel wieder in Richtung zum unteren Mischbereich gefördert wird. An der Oberfläche kann eine Einrichtung, insbesondere ein Graben, vorgesehen sein, welcher austretenden Bodenmörtel für ein Zurückfördern kurzzeitig aufnimmt.

Dabei ist es nach der Erfindung bevorzugt, dass in dem Bohrloch ein vertikaler Kreislaufstrom erzeugt wird. Abhängig von der Ausgangsbeschaffenheit des Bodenmateriales und der gewünschten Qualität des angestrebten Bodenmörtels kann über die Endlosschnecken für eine vorgegebene Zeit eine Zirkulation vom unteren Mischbereich nach oben und wieder zurück eingestellt werden. Abhängig von der Drehrichtung der Förderschnecken kann ein Nach-oben-Fördern im mittleren Bereich oder durch die äußeren Endlosschnecken erfolgen. Das notwendige Fördern in die entgegengesetzte Richtung kann dann durch die entsprechend anderen Endlosschnecken erfolgen. Dabei können die Drehrichtungen der Endlosschnecken auch umgekehrt werden, so dass sich unter einer hohen Mischwirkung auch die Kreislaufströmung im Schlitz umkehrt.

Gemäß einer weiteren Ausführungsvariante des erfindungsgemäßen Verfahrens ist vorgesehen, dass in dem vierten Schritt eine Zuführung von Bindemittelsuspension gestoppt wird, während die Endlosschnecken zu einer weiteren Homogenisierung des Bodenmörtels in dem Bohrloch weiter drehend angetrieben werden. Wie oben dargelegt, wird hierdurch eine besonders gute Mischwirkung erzielt.

Grundsätzlich kann durch das erfindungsgemäße Verfahren ein einzelnes Wandsegment in einem Stich hergestellt werden. Nach der Erfindung ist es in vorteilhafter Weise vorgesehen, dass zum Bilden einer durchgehenden Bodenmörtelwand mehrere Bohrlöcher nebeneinander hergestellt werden. Dabei können die einzelnen Bohrschlitze sukzessive nacheinander oder in einem sogenannten Pilgerschrittverfahren mit gewissen Rückschritten durchgeführt werden.

Es ist auch eine Bodenmörtelwand in einem Boden vorgesehen, wobei die Bodenmörtelwand aus einem Bodenmörtel gebildet ist, welche aus gelöstem Bodenmaterial und einer Bindemittelsuspension gemischt ist. Diese Bodenmörtelwand ist dadurch gebildet, dass diese nach einem der vorbeschriebenen Verfahren hergestellt ist. Das Bindemittel kann insbesondere Zement, Zementmilch, Bentonit, Wasser und/oder andere geeignete Substanzen aufweisen, welche mit dem gelösten Bodenmaterial zu einer festen Wandmasse aushärten.

Schließlich umfasst die Erfindung noch ein Bohrgerät mit noch mindestens zwei drehend angetriebenen Endlosschnecken zum Herstellen einer Bodenmörtelwand, wobei zumindest eine Endlosschnecke ein mittiges Seelenrohr zur Zuführung einer Bindemittelsuspension in einem Bohrloch aufweist. Dieses Bohrgerät ist nach der Erfindung dadurch gekennzeichnet, dass eine Steuerung zur automatischen Durchführung des vorbeschriebenen Verfahrens vorgesehen ist. Dabei stellt es einen zusätzlichen Vorteil dar, dass das vorbeschriebene Verfahren weniger von den Kenntnissen und Erfahrungen des Maschinenbedieners abhängt und somit automatisch durchgeführt werden kann. Über eine grundsätzlich bekannte elektronische Steuerung können Drehrichtungen, Drehgeschwindigkeiten und axiale Vorschubbewegungen zur Durchführung der vorbeschriebenen Verfahrensschritte eingegeben werden. Ein Beenden des Verfahrens kann automatisch oder durch den Maschinenbediener unmittelbar bei Austritt des Bodenmörtels aus dem Bohrloch oder eine bestimmte Zeit später erfolgen.

Die Erfindung wird nachfolgend anhand von bevorzugten Ausführungsbeispielen weiter erläutert, welche schematisiert in den beigefügten Zeichnungen dargestellt sind. In den Zeichnungen zeigen:
- Fig. 1: eine Seitenansicht eines Bohrgerätes zur Durchführung des erfindungsgemäßen Verfahrens; und
- Figuren 2 bis 6: schematische Querschnittsansichten zu einzelnen Verfahrensschritten eines erfindungsgemäßen Verfahrens.

Ein Bohrgerät 10 zur Durchführung des erfindungsgemäßen Verfahrens ist in Fig. 1 dargestellt. An einem Trägergerät 12, welches ein Raupenfahrwerk und einen daran drehbar gelagerten Oberwagen aufweist, ist über eine Verstelleinrichtung ein Mast 14 angeordnet. Der Mast 14 ist im vorliegenden Ausführungsbeispiel als ein Mäkler ausgebildet. An einer Vorderseite des Mastes 14 ist ein Bohrschlitten 16 entlang des Mastes 14 verschiebbar geführt. Der Bohrschlitten 16 trägt die Bohrantriebe 18 für insgesamt drei Endlosschnecken 20a, 20b und 20c. Weiterhin ist an dem Bohrschlitten 16 eine Zuführeinrichtung zur Zuführung von Bindemittelsuspension, insbesondere von flüssigem Zement und Bentonit, zu den Endlosschnecken 20 vorgesehen. Über eine nicht dargestellte Pumpe wird die Bindemittelsuspension aus einem Tank am Boden mittels einer Schlauchleitung zu dem Bohrschlitten 16 nach oben gepumpt.

Die Endlosschnecken 20 weisen in der Regel eine Länge zwischen 10 m und 20 m auf. Sie umfassen jeweils ein mittiges Seelenrohr 22, an dessen Außenseite Schneckenwendeln 24 vorgesehen sind, welche sich im Wesentlichen über die gesamte Länge des Seelenrohres 22 erstrecken. Die Schneckenwendeln 24 sind für eine Materialförderung über die Bohrlochtiefe ausgebildet, wobei Unterbrechungen für Mischelemente oder für Verbindungsjoche 28 vorgesehen sein können. Bei dem dargestellten Ausführungsbeispiel sind insgesamt drei Verbindungsjoche 28a, 28b und 28c angeordnet, in welchen die einzelnen Seelenrohre 22 jeweils drehbar gelagert sind. Die Verbindungsjoche 28 verbinden und versteifen die einzelnen Endlosschnecken 20, um unerwünschten Ausbiegungen der Endlosschnecken 20 im Bohrbetrieb entgegenzuwirken. Zu diesem Zweck ist auch eine ovale Führungshülse 30 vorgesehen, welche die Endlosschnecken 20 umfasst und am unteren Ende des Mastes 14 befestigt ist.

Am unteren Ende der Endlosschnecken 20 sind die Bohrspitzen 26 vorgesehen. An der Bohrspitze 26 sind neben einer Zentrierspitze und im Wesentlichen radial gerichteten Schneideinrichtungen zum Schneiden des Bodens auch nicht dargestellte Austrittsöffnungen zum Austreten der Bindemittelsuspension aus dem hohlen Seelenrohr 22 angeordnet. Zwischen dem unteren Verbindungsjoch 28c und den Bohrspitzen 26 sind die Wendeln als Vortriebswendeln 25 ausgebildet, deren Wendelsteigung größer ist als die Wendelsteigung der oben liegenden Schneckenwendeln 24. Dabei ist eine Wendelrichtung an der linksseitigen Endlosschnecke 20a umgekehrt zu den Wendelrichtungen der anderen beiden Endlosschnecken 20b und 20c.

Nachfolgend wird der Betrieb des Bohrgerätes 10 und damit die Durchführung des erfindungsgemäßen Verfahrens stark schematisiert im Zusammenhang mit den Figuren 2 bis 6 gezeigt und erläutert. Gemäß Fig. 2 werden die drei Endlosschnecken 20, welche im vorliegenden Ausführungsbeispiel alle die gleiche Wendelrichtung aufweisen, drehend angetrieben und entsprechend der Pfeilrichtung P1 in den Boden 50 eingefahren.

Dabei wird, wie aus Fig. 3 ersichtlich, ein im horizontalen Querschnitt etwa ovalförmiges Bohrloch 52 bis zu einer Bohrlochsohle 54 im Boden 50 erstellt. Dabei wird durch die Endlosschnecken 20 Bodenmaterial 53 gelöst und zerkleinert. Das Bodenmaterial 53 verbleibt im Wesentlichen in dem erstellten Bohrloch 52. Dies kann durch eine gelegentliche Drehrichtungsumkehr der Endlosschnecken 20 erreicht werden. Bei diesem Erstellen des Bohrloches 52 wird keine oder nur geringfügig Flüssigkeit, insbesondere Bindemittelsuspension, zugeführt.

Nach Erreichen der gewünschten Tiefe des Bohrloches 52 werden die Endlosschnecken 20 gemäß der Pfeilrichtung P2 wieder vertikal angehoben, wobei entsprechend der Pfeilrichtung gemäß Fig. 4 durch die Seelenrohre 22 der Endlosschnecken 20 Bindemittelsuspension 55 zugeleitet wird.

Durch dieses Zuleiten von Bindemittelsuspension 55 in den unteren Bereich der Endlosschnecken 20 wird in dem Bohrloch 52 ein unterer Mischbereich 56 gebildet, in welchem Bodenmaterial 53 und zugeführte Bindemittelsuspension 55 zu dem weitgehend fertigen Bodenmörtel 57 gemischt ist. Die Endlosschnecken 20 werden bis zu einer Zwischenposition 58 innerhalb des Bohrloches 52 angehoben. Die Zwischenposition 58 bezieht sich auf ein unteres Ende der Endlosschnecken 20.

Nach Erreichen der vorgegebenen Zwischenposition 58 werden die Endlosschnecken 20 gemäß den Pfeilen P3 in Fig. 5 wieder nach unten in den unteren Mischbereich 56 abgesenkt. In dem dargestellten Ausführungsbeispiel wird nunmehr die mittlere Endlosschnecke 20b derart drehend angetrieben, dass die Endlosschnecke 20b Bodenmörtel 57 aus dem unteren Mischbereich 56 nach oben entsprechend dem Pfeil P4 fördert. Gleichzeitig werden die beiden äußeren Endlosschnecken 20a, 20c derart drehend angetrieben, dass diese entsprechend den Pfeilen P5 gelöstes Bodenmaterial 53 aus einem oberen Bohrlochbereich 59 oberhalb der Zwischenposition 58 nach unten in den unteren Mischbereich 56 fördern. In dem unteren Mischbereich 56 wird durch weitere Zuführung von flüssiger Bindemittelsuspension aus dem zugeführten Bodenmaterial 53 fertiger Bodenmörtel 57 hergestellt. Insgesamt ergibt sich durch den eingestellten Materialfluss gemäß den Pfeilen P4 und P5 ein Materialkreislauf zwischen dem unteren Mischbereich 56 und dem oberen Bohrlochbereich 59. Dieser Materialkreislauf in dem Bohrloch 52 wird so lange aufrechterhalten, zumindest bis Bodenmörtel 57 an eine Bodenoberfläche 51 gelangt ist und das gesamte Bohrloch 52 mit dem fertig gemischten Bodenmörtel 57 gefüllt ist, wie in Fig. 6 dargestellt ist. Nach dem Fertigstellen des Bodenmörtels in dem gesamten Bohrloch 52 können die Endlosschnecken 20 wieder aus dem Bohrloch 52 rückgezogen werden. Der Bodenmörtel 57 in dem Bohrloch 52 kann so dann zu der Bodenmörtelwand 60 aushärten.

## Patentansprüche

1. Verfahren zum Herstellen einer Bodenmörtelwand (60) im Boden (50) mit einem Bohrgerät (10), welches mindestens zwei parallel nebeneinander angeordnete Endlosschnecken (20) aufweist, wobei die mindestens zwei Endlosschnecken (20) in den Boden (50) gebohrt werden und dabei Bodenmaterial (53) gelöst wird, welches im Bohrloch (52) mit einer Bindemittelsuspension (55) zu einem Bodenmörtel (57) vermischt wird, welcher nach dem Entfernen der mindestens zwei Endlosschnecken (20) in dem Bohrloch (52) zu der Bodenmörtelwand (60) aushärtet, **dadurch gekennzeichnet,**
- **dass** die mindestens zwei Endlosschnecken (20) in einem ersten Schritt bis zu einer Bohrlochtiefe unter Aufbrechen und Lösen des Bodens (50) gebohrt werden, wobei das gelöste Bodenmaterial (54) im Wesentlichen in dem Bohrloch (52) verbleibt,
- **dass** in einem zweiten Schritt unter Zuführung von Bindemittelsuspension (55) die mindestens zwei Endlosschnecken (20) bis zu einer Zwischenposition (58) in dem Bohrloch (52) angehoben werden, wobei zwischen einer Bohrlochsohle (54) und der Zwischenposition (58) ein unterer Mischbereich (56) gebildet wird, in welchem das gelöste Bodenmaterial (53) mit der zugeführten Bindemittelsuspension (55) zu dem Bodenmörtel (57) vermischt ist,
- **dass** in einem dritten Schritt die mindestens zwei Endlosschnecken (20) in den unteren Mischbereich (56) abgesenkt werden und
- **dass** in einem vierten Schritt mindestens eine Endlosschnecke (20b) zum För dern von Bodenmaterial (53) aus dem unteren Mischbereich (56) nach oben und mindestens eine Endlosschnecke (20a, 20c) zum Fördern von gelöstem Bodenmaterial (53) von einem oberen Bohrlochbereich (59) oberhalb der Zwischenposition (58) in den unteren Mischbereich (56) zumindest solange angetrieben werden, bis Bodenmörtel (57) aus dem unteren Mischbereich (56) bis zur Bodenoberfläche (51) gefördert ist.

2. Verfahren nach Anspruch 1,
**dadurch gekennzeichnet,**
**dass** ein Bohrgerät (10) mit drei nebeneinander angeordneten Endlosschnecken (20) verwendet wird.

3. Verfahren nach Anspruch 2,
**dadurch gekennzeichnet,**
**dass** in dem vierten Schritt die beiden äußeren Endlosschnecken (20a, 20c) zum Fördern des Bodenmaterials (53) in den unteren Mischbereich (56) und die mittlere Endlosschnecke (20b) zum Fördern des Bodenmörtels (57) aus dem unteren Mischbereich (56) nach oben angetrieben werden.

4. Verfahren nach einem der Ansprüche 1 bis 3,
**dadurch gekennzeichnet,**
**dass** in dem ersten Schritt beim Lösen des Bodens (50) zur Schmierung Bindemittelsuspension (55) über zumindest ein Seelenrohr (22) einer Endlosschnecke (20) zugeführt wird.

5. Verfahren nach einem der Ansprüche 1 bis 4,
**dadurch gekennzeichnet,**
**dass** die Zwischenposition (58) in einer unteren Hälfte des Bohrloches (52) vorgesehen wird.

6. Verfahren nach einem der Ansprüche 1 bis 5,
**dadurch gekennzeichnet,**
**dass** in dem ersten Schritt die Endlosschnecken (20) abhängig von einer Wendelrichtung der Schneckenwendel (24) zum Einschrauben in den Boden (50) angetrieben werden, wobei zu bestimmten Zeitspannen eine Drehrichtungsumkehr erfolgt.

7. Verfahren nach einem der Ansprüche 1 bis 6,
**dadurch gekennzeichnet,**
**dass** in dem zweiten Schritt eine Drehzahl und eine Axialbewegung der Endlosschnecken (20) in Abhängigkeit von einem Zufluss an Bindemittelsuspension (55) eingestellt werden, so dass im unteren Mischbereich (56) gelöstes Bodenmaterial (53) und Bindemittelsuspension (55) zu dem Bodenmörtel (57) fertig gemischt werden.

8. Verfahren nach einem der Ansprüche 1 bis 7,
**dadurch gekennzeichnet,**
**dass** vor oder nach dem zweiten Schritt die Endlosschnecken (20) ohne eine Axialbewegung drehend angetrieben werden.

9. Verfahren nach einem der Ansprüche 1 bis 8,
**dadurch gekennzeichnet,**
**dass** in dem dritten Schritt die Endlosschnecken (20) bis zu der Bohrlochsohle (54) abgesenkt werden.

10. Verfahren nach einem der Ansprüche 1 bis 9,
**dadurch gekennzeichnet,**
**dass** in dem vierten Schritt nach oben an die Bodenoberfläche (51) geförderter Bodenmörtel (57) wieder in Richtung zum unteren Mischbereich (56) gefördert wird.

11. Verfahren nach einem der Ansprüche 1 bis 10,
**dadurch gekennzeichnet,**
**dass** in dem Bohrloch (52) ein vertikaler Kreislaufstrom erzeugt wird.

12. Verfahren nach einem der Ansprüche 1 bis 11,
**dadurch gekennzeichnet,**
**dass** in dem vierten Schritt eine Zuführung von Bindemittelsuspension (55) gestoppt wird, während die Endlosschnecken (20) zu einer weiteren Homogenisierung des Bodenmörtels (57) in dem Bohrloch (52) weiter drehend angetrieben werden.

13. Verfahren nach einem der Ansprüche 1 bis 12,
**dadurch gekennzeichnet,**
**dass** zum Bilden einer durchgehenden Bodenmörtelwand (60) mehrere Bohrlöcher (52) nebeneinander erstellt werden.

14. Bohrgerät mit mindestens zwei drehend angetriebenen Endlosschnecken (20) zum Herstellen einer Bodenmörtelwand (60), wobei zumindest eine Endlosschnecke (20) ein mittiges Seelenrohr (22) zur Zuführung einer Bindemittelsuspension (55) in ein Bohrloch (52) aufweist,
**dadurch gekennzeichnet,**
**dass** eine Steuerung zur automatischen Durchführung eines Verfahrens nach einem der Ansprüche 1 bis 13 vorgesehen ist.

## Claims

1. Method for producing a soil mortar wall (60) in the soil (50) with a drilling apparatus (10) having at least two continuous flight augers (20) arranged in parallel next to each other, wherein the at least two continuous flight augers (20) are drilled into the soil (50) and soil material (53) is loosened thereby which is mixed in the borehole (52) with a binder suspension (55) to a soil mortar (57) which, following removal of the at least two continuous flight augers (20), hardens to the soil mortar wall (60) in the borehole (52),
**characterized in that**
- in a first step the at least two continuous flight augers (20) are drilled up to a borehole depth whilst breaking up and loosening the soil (50), wherein the loosened soil material (54) substantially remains in the borehole (52),
- in a second step the at least two continuous flight augers (20) are raised up to an intermediate position (58) in the borehole (52) whilst binder suspension (55) is being supplied, wherein between a borehole bottom (54) and the intermediate position (58) a lower mixing area (56) is formed, in which the loosened soil material (53) is mixed with the supplied binder suspension (55) to the soil mortar (57),
- in a third step the at least two continuous flight augers (20) are lowered into the lower mixing area (56) and
- **in that** in a fourth step at least one continuous flight auger (20b) serving to convey soil material (53) from the lower mixing area (56) in the upward direction and at least one continuous flight auger (20a, 20c) serving to convey loosened soil material (53) from an upper borehole area (59) above the intermediate position (58) into the lower mixing area (56) are driven for at least so long until soil mortar (57) is conveyed from the lower mixing area (56) up to the soil surface (51).

2. Method according to claim 1,
**characterized in that**
a drilling apparatus (10) with three continuous flight augers (20) arranged next to each other is used.

3. Method according to claim 2,
**characterized in that**
in the fourth step the two outer continuous flight augers (20a, 20c) are driven to convey the soil material (53) into the lower mixing area (56) and the central continuous flight auger (20b) is driven to convey the soil mortar (57) from the lower mixing area (56) in the upward direction.

4. Method according to any one of claims 1 to 3,
**characterized in that**
in the first step during loosening of the soil (50) binder suspension (55) is supplied for the purpose of lubrication via at least one hollow stem (22) of a continuous flight auger (20).

5. Method according to any one of claims 1 to 4,
**characterized in that**
the intermediate position (58) is provided in a lower half of the borehole (52).

6. Method according to any one of claims 1 to 5,
**characterized in that**
in the first step, depending on a flight direction of the auger flights (24), the continuous flight augers (20) are driven so as to be screwed into the soil (50), wherein a reversal of the direction of rotation takes place at specific time intervals.

7. Method according to any one of claims 1 to 6,
**characterized in that**
in the second step a rotational speed and an axial movement of the continuous flights augers (20) are set depending on an inflow of binder suspension (55) so that in the lower mixing area (56) loosened soil material (53) and binder suspension (55) are readily mixed to the soil mortar (57).

8. Method according to any one of claims 1 to 7,
**characterized in that**
before or after the second step the continuous flight augers (20) are driven in a rotating manner without axial movement.

9. Method according to any one of claims 1 to 8,
**characterized in that**
in the third step the continuous flight augers (20) are lowered up to the borehole bottom (54).

10. Method according to any one of claims 1 to 9,
**characterized in that**
in the fourth step soil mortar (57) conveyed upwards to the soil surface (51) is conveyed back towards the lower mixing area (56).

11. Method according to any one of claims 1 to 10,
**characterized in that**
in the borehole (52) a vertical circulatory flow is generated.

12. Method according to any one of claims 1 to 11,
**characterized in that**
in the fourth step a supply of binder suspension (55) is stopped while the continuous flight augers (20) continue to be driven in a rotating manner for further homogenization of the soil mortar (57) in the borehole (52).

13. Method according to any one of claims 1 to 12,
**characterized in that**
to form a continuous soil mortar wall (60) several boreholes (52) are produced next to each other.

14. Drilling apparatus having at least two continuous flight augers (20) driven in a rotating manner for producing a soil mortar wall (60), wherein at least one continuous flight auger (20) has a central hollow stem (22) for supplying a binder suspension (55) to a borehole (52),
**characterized in that**
a control for automatically implementing a method according to any one of claims 1 to 13 is provided.

## Revendications

1. Procédé de fabrication d'une paroi en mortier de sol (60) dans le sol (50) avec un engin de forage (10) qui comprend au moins deux vis sans fin (20) juxtaposées et disposées parallèlement, les au moins deux vis sans fin (20) forant le sol (50) et du matériau du sol (53) étant de ce fait détaché, ce dernier étant mélangé dans le trou de forage (52) avec une suspension d'un agent d'agglomération (55) pour donner un mortier de sol (57) qui, après l'enlèvement des au moins deux vis sans fin (20), est durci dans le trou de forage (52) pour donner la paroi en mortier de sol (60),
**caractérisé :**
**en ce que**, dans une première étape, les au moins deux vis sans fin (20) sont enfoncées jusqu'à une profondeur de trou de forage avec fractionnement et détachement du sol (50), le matériau de sol (54) ainsi détaché restant essentiellement dans le trou de forage (52),
**en ce que**, dans une deuxième étape, les au moins deux vis sans fin (20) sont soulevées dans le trou de forage (52) jusqu'à une position intermédiaire (58) avec apport de la suspension d'agent d'agglomération (55), une région inférieure de mélange (56) dans laquelle le matériau de sol détaché (53) est mélangé à la suspension d'agent d'agglomération (55) apportée pour donner le mortier de sol (57) étant formée entre un fond (54) du trou de forage et la position intermédiaire (58),
**en ce que**, dans une troisième étape, les au moins deux vis sans fin (20) sont abaissées dans la région inférieure de mélange (56), et
**en ce que**, dans une quatrième étape, au moins une vis sans fin (20b), pour l'extraction du matériau de sol (53) hors de la région inférieure de mélange (56) vers le haut, et au moins une vis sans fin (20a, 20c), pour l'extraction du matériau de sol détaché (53) hors d'une région supérieure (59) du trou de forage au-dessus de la position intermédiaire (58) dans la région inférieure de mélange (56), sont entraînées au moins le temps nécessaire jusqu'à ce que du mortier de sol (57) soit emporté de la région inférieure de mélange (56) jusqu'à la surface (51) du sol.

2. Procédé selon la revendication 1,
**caractérisé :**
**en ce qu'**on utilise un engin de forage (10) comportant trois vis sans fin (20) juxtaposées.

3. Procédé selon la revendication 2,
**caractérisé :**
**en ce que**, dans la quatrième étape, les deux vis sans fin externes (20a, 20c) sont entraînées pour l'extraction du matériau de sol (53) vers la région inférieure de mélange (56), et la vis sans fin intermédiaire (20b) est entraînée pour emporter du mortier de sol (57) hors de la région inférieure de mélange (56) vers le haut.

4. Procédé selon une des revendications 1 à 3,
**caractérisé :**
**en ce que**, dans la première étape, lors du détachement du sol (50), pour la lubrification, une suspension d'agent d'agglomération (55) est apportée par l'intermédiaire d'au moins un tube central (22) d'une vis sans fin (20).

5. Procédé selon une des revendications 1 à 4,
**caractérisé :**
**en ce que** la position intermédiaire (58) est prévue dans une moitié inférieure du trou de forage (52).

6. Procédé selon une des revendications 1 à 5,
**caractérisé :**
**en ce que**, dans la première étape, les vis sans fin (20) sont entraînées, pour l'enfoncement par vissage dans le sol (50), en fonction d'un sens d'enroulement de l'hélice (24) des vis sans fin, une inversion de sens de rotation survenant à des périodes déterminées.

7. Procédé selon une des revendications 1 à 6,
**caractérisé :**
**en ce que**, dans la deuxième étape, une vitesse de rotation et un déplacement axial des vis sans fin (20) sont réglés en fonction d'un flux de la suspension d'agent d'agglomération (55), d'une manière telle que, dans la région inférieure de mélange (56), du matériau de sol détaché (53) et la suspension d'agent d'agglomération (55) finissent de se mélanger pour donner le mortier de sol (57).

8. Procédé selon une des revendications 1 à 7,
**caractérisé :**
**en ce que**, avant ou après la deuxième étape, les vis sans fin (20) sont entraînées en rotation sans aucun déplacement axial.

9. Procédé selon une des revendications 1 à 8,
**caractérisé :**
**en ce que**, dans la troisième étape, les vis sans fin (20) sont abaissées jusqu'au fond (54) du trou de forage.

10. Procédé selon une des revendications 1 à 9,
**caractérisé :**
**en ce que**, dans la quatrième étape, du mortier de sol (57) emporté vers le haut à la surface (51) du sol est à nouveau convoyé en direction de la région inférieure de mélange (56).

11. Procédé selon une des revendications 1 à 10,
**caractérisé :**
**en ce que** un courant de circulation vertical est généré dans le trou de forage (52).

12. Procédé selon une des revendications 1 à 11,
**caractérisé :**
**en ce que**, dans la quatrième étape, un apport de la suspension d'agent d'agglomération (55) est interrompu, pendant que les vis sans fin (20) sont à nouveau entraînées en rotation pour une nouvelle homogénéisation du mortier de sol (57) dans le trou de forage (52).

13. Procédé selon une des revendications 1 à 12,
**caractérisé :**
**en ce que**, pour la formation d'une paroi en mortier de sol (60) continue, plusieurs trous de forage (52) sont dressés de manière juxtaposée.

14. Engin de forage avec au moins deux vis sans fin (20) entraînées en rotation pour la fabrication d'une paroi en mortier de sol (60), au moins une vis sans fin (20) comprenant un tube central (22) pour l'apport d'une suspension d'agent d'agglomération (55) dans un trou de forage (52),
**caractérisé :**
**en ce qu'**un dispositif de commande pour la mise en oeuvre automatique d'un procédé selon une des revendications 1 à 13 est prévu.
